# EUROPÄISCHE PATENTANMELDUNG

(11) **EP 0 457 106 A1**
(43) Veröffentlichungstag der Anmeldung: **21.11.1991**
(21) Anmeldenummer: 91107094.4
(22) Anmeldetag: 02.05.1991
(51) Int. Cl.: B61F 3/16, B61D 13/00, B61C 9/52

(54) **Zusammengesetztes Einzelradfahrwerk für Schienenfahrzeuge**

(30) Priorität: 14.05.1990 DE 4015380
(71) Anmelder: Bergische Stahl-Industrie, D-42859 Remscheid (DE)
(72) Erfinder: Potthoff, Heinrich Dr., W-4320 Hattingen (DE)
(74) Vertreter: Jung, Hermann L., Dipl.-Chem.

(57) **Zusammenfassung**

Die Erfindung betrifft ein zusammengesetztes Einzelradfahrwerk, bestehend aus einem Antriebsmotor und einem ein- oder mehrstufigen Getriebe mit integrierter Radlagerung und einem Schienenrad, wobei der Antriebsmotor (26) vertikal oberhalb des Getriebes (23,24) am Fahrzeug und/oder am Getriebegehäuse (18) angeordnet ist und zwischen Motor (26) und Getriebe (23,24) eine Relativbewegungen zwischen den beiden Teilen zulassende Wellenkupplung (25) vorgesehen ist und das Getriebe ein Kegeltrieb (23,24) enthält, welcher, gegebenenfalls über weitere Getriebestufen, über die Radwelle (28) mit dem Rad (29) verbunden ist.

## Beschreibung

Die Erfindung betrifft ein zusammengesetztes Einzelradfahrwerk für Schienenfahrzeuge, bestehend aus einem Motor und einem ein- oder mehrstufigen Getriebe mit integrierter Radlagerung und einem Schienenrad.

Aus DE 35 38 513 A1 ist ein Einzalradfahrwerk zur Verwendung bei Gliederzügen bekannt geworden, bei dem jedes Rad in der Nabe einen Antriebsmotor und ein Getriebe trägt. Der Nachteil besteht darin, dass jedes Rad einen relativ grossen Radkasten benötigt, welcher sich in den Fahrgastinnenraum erstrecken muss. Es wurde daher in EP 0 079 455 A1 vorgeschlagen, Fahrmotor und Treibachse parallel zueinander anzuordnen. Dies hat aber den Nachteil, dass damit keine Niederflurschienenfahrzeuge aufzubauen sind. Eine ähnliche Konstruktion ist aus der FR-PS 20 72 652 ( = 70.42994) bekannt geworden, wo sich der parallel zur Radachse erstreckende Motor bis fast zum gegenüber liegenden Rad erstreckt, was ebenfalls einen Niederflurwagen nicht zulässt.

Der vorliegenden Erfindung liegt daher die Aufgabe zugrunde, ein Fahrwerk zu schaffen, mit dem die Nachteile der bekannten Konstruktionen nicht in Kauf genommen werden müssen und das darüber hinaus vorteilhaft bei Gliederzügen eingesetzt werden kann, ohne dass andere Nachteile wie zum Beispiel grosses Fahrwerkgewicht und grosse unabgefederte Massen vorhanden sind.

Die Lösung der Aufgabe besteht darin, dass der Antriebsmotor vertikal oberhalb des Getriebes am Fahrzeug und/oder am Getriebegehäuse angeordnet ist und zwischen Motor und Getriebe eine Relativbewegungen zwischen den beiden Teilen zulassende Wellenkupplung vorgesehen ist und das Getriebe einen Kegeltrieb enthält, welcher, gegebenenfalls über weitere Getriebestufen, über die Radwelle mit dem Rad verbunden ist.

Vorzugsweise ist das Getriebegehäuse über Lenker selbstlenkend oder lenkbar am Fahrzeug angeordnet und der Motor ist fest am Fahrzeug angebracht.

Zweckmässig durchstösst bei einem lenkergeführten Fahrwerk die durch die Lage der Lenker definierte virtuelle Lenkachse die den Motor mit dem Getriebe verbindende Kupplung bzw. im wesentlichen den Bereich der Anlenkung des Federträgers am Getriebegehäuse.

Der Vorteil des erfindungsgemässen Fahrwerks besteht vor allem darin, dass durch die Führung der Radantriebseinheit mittels Lenkern der Bauraum zwischen den beiden Rädern eines Fahrwerks frei bleibt und so die Verwirklichung einer sehr niedrigen Fussbodenhöhe des Mittelganges ermöglicht. Die Führung der Räder direkt am Wagenkasten macht einen separaten Fahrwerksrahmen überflüssig und reduziert dadurch das Fahrwerksgewicht und somit das Gesamtgewicht des Fahrzeugs. Durch die Anbringung der Fahrmotoren im Wagenkasten wird ausserdem die unabgefederte Masse des Fahrzeugs auf ein Minimum reduziert und so der Fahrkomfort verbessert. Das erfindungsgemässe Fahrwerk kann durch die kompakte Bauweise besonders gut bei Gliederzügen verwendet werden, wo es am vorderen und hinteren Ende des Zuges sowie in den Gelenkebenen angeordnet werden kann.

In den Zeichnungen ist ein Ausführungsbeispiel der Erfindung dargestellt und zwar zeigt :
- Figur 1: eine Seitenansicht eines Gliederzuges mit Antrieb und Fahrwerk,
- Figur 2: eine schematische Darstellung des Fahrwerks mit Antrieb und Schienenrad sowie Bremse, und
- Figur 3: eine schematische Darstellung eines lenkergeführten Rades.

Nach Fig.1 besteht ein Gliederzug aus drei Teilen 11, 12 und 13. Am Mittelteil 12 sind jeweils mit Gelenken die beiden anderen Teile 11 und 13 angeordnet. An den beiden Enden des Mittelteils 12 ist jeweils ein Fahrwerk mit Schienenrädern 14 angeordnet, dessen Antrieb 15 am Fahrzeugteil 12 selbst befestigt ist. Diese beiden am Mittelteil 12 angeordneten Radantriebseinheiten 14 sind starr mit den Gelenkportalen 17 verbunden. Demgegenüber müssen aber die am Fahrzeugkopf und am Fahrzeugende angeordneten Fahrwerke mit den Radantriebseinheiten 15 lenkbar sein. Auch hier sind jedoch deren Antriebsmotore 16 fest am Fahrzeug oberhalb des Getriebes angeordnet.

In Fig.2 ist ein Fahrwerk mit Antriebsmotor und Schienenrad dargestellt, wobei das Getriebegehäuse 18 einerseits eine Radwelle trägt, die mit dem Schienenrad 20 verbunden ist. Die andere Seite der Welle 19 ist mit einem Untersetzungsgetriebe 21,22 verbunden, das seinerseits über ein Winkelgetriebe 23,24 und eine Kupplung 25 mit dem Antriebsmotor 26 verbunden ist. Am Schienenfahrzeugrad 20 sind Bremsscheiben 27 einer Scheibenbremse angeordnet. Bei einer anderen Ausführungsform kann die Radwelle 19 aus dem Getriebegehäuse 18 herausgeführt werden und auf dem Wellenstummel 28 ist eine an sich bekannte Scheibe 29 einer Scheibenbremse befestigt, wobei die Bremsbrücke oder das Bremsgehänge in bekannter Weise in einer geeigneten Bauweise ausgeführt werden können. Eine Bremsscheibe 30 kann aber auch an der aus dem Getriebegehäuse 18 herausgeführten Welle 31 des Winkelgetriebes angeordnet sein. Das Getriebegehäuse 18 kann auch gelenkig mit einem Federträger 32 verbunden sein.

Bei der Benutzung dieses Fahrwerk ist davon auszugehen, dass der Antriebsmotor 26 vertikal oberhalb des Getriebegehäuses 18 fest am Fahrzeug 33 oder Drehgestell befestigt, zum Beispiel angeschraubt ist. Die Motorwelle 34 ist über eine bekannte Kupplung 25 mit der Kegelritzelwelle 24 verbunden. Wesentlich für den Einsatz dieser bekannten Kupplung ist die Möglichkeit der Kupplung 25 nicht nur Drehbewegungen zu übertragen, sondern auch Schwenkbewegungen der Kegelritzelwelle 24 relativ zur Motorwelle 34 zuzulassen. Ein weiteres Merkmal bei lenkergeführten Fahrwerken ist die Tatsache, dass die virtuelle Lenkachse 35 die Ebene 36 der Schienenoberkante auf der der Fahrzeugmitte abgewandten Seite der durch den Radaufstandspunkt P definierten Radebene durchstösst, wodurch sich ein negativer Lenkrollradius rₗ ergibt. Diese virtulle Lenkachse 35 kann aber auch bei Verwendung eines separaten, am Getriebegehäuse 18 gelenkig befestigten Federträgers den Bereich der Anlenkung durchstösst, sodass die Bewegung des Federträgers 32 bei Lenkbewegungen des Rades 20 minimiert wird.

Nach Fig.3 ist das Getriebegehäuse über Lenker 37 -selbstlenkend oder lenkbar- am Fahrzeug angeordnet. Bei einem solchen lenkergeführten Fahrwerk soll die durch die Lage der Lenker 37 definierte virtuelle Lenkachse 35 die Motor und Getriebe verbindende Kupplung 25 (siehe Fig. 2) durchstossen.

Zweckmässig werden die Getriebeübersetzungen und der negative Lenkrollradius so aufeinander abgestimmt, dass das vom Motor auf die Radantriebseinheit wirkende Antriebsmoment Tₐₙ dem aus negativem Lenkrollradius rₗ und Radvortriebskraft Fᵥ gebildeten Störmoment betragsmässig gleich, jedoch entgegengesetzt gerichtet ist. Die Gleichung dafür lautet :

${\text{|T}}_{\text{an}} {\text{| - |F}}_{\text{v}} {\text{. r}}_{\text{l}} \text{| = 0}$

## Patentansprüche

1. Zusammengesetztes Einzelradfahrwerk für Schienenfahrzeuge, bestehend aus einem Motor und einem ein- oder mehrstufigen Getriebe mit integrierter Radlagerung und einem Schienenrad, dadurch gekennzeichnet, dass der Antriebsmotor (26) vertikal oberhalb des Getriebes (23,24) am Fahrzeug und/oder am Getriebegehäuse (18) angeordnet ist und zwischen Motor (26) und Getriebe (23,24) eine Relativbewegungen zwischen den beiden Teilen zulassende Wellenkupplung (25) vorgesehen ist und das Getriebe einen Kegeltrieb (23,24) enthält, welcher, gegebenenfalls über weitere Getriebestufen, über die Radwelle (28) mit dem Rad (29) verbunden ist.

2. Zusammengesetztes Einzelradfahrwerk nach Anspruch 1, dadurch gekennzeichnet, dass das Rad (29) mit einer Bremse (27), vorzugsweise einer Scheibenbremse ausgerüstet ist.

3. Zusammengesetztes Einzelradfahrwerk nach Anspruch 1, dadurch gekennzeichnet, dass auf einer verlängerten Radwelle (28) oder auf einer aus dem Getriebegehäuse (18) herausgeführten Getriebewelle (31) eine Bremsscheibe (30) einer Scheibenbremse angeordnet ist.

4. Zusammengesetztes Einzelradfahrwerk nach einem der Ansprüche 1 bis 3, dadurch gekennzeichnet, dass das Getriebegehäuse (18) über Lenker (37) -selbstlenkend oder lenkbar- am Fahrzeug angeordnet und der Motor (26) fest am Fahrzeug (11) angebracht ist.

5. Zusammengesetztes Einzelradfahrwerk nach einem der Ansprüche 1 bis 4, dadurch gekennzeichnet, dass bei einem lenkergeführten Fahrwerk die durch die Lage der Lenker (37) definierte virtuelle Lenkachse (35) die Motor (26) und Getriebe (23,24) verbindende Kupplung (25) durchstösst.

6. Zusammengesetztes Einzelradfahrwerk nach einem der Ansprüche 1 bis 4, dadurch gekennzeichnet, dass bei einem lenkergeführten Fahrwerk die durch die Lage der Lenker (37) definierte virtuelle Lenkachse (35) im wesentlichen den Bereich der Anlenkung des Federträgers (32) am Getriebegehäuse (18) durchstösst.

7. Zusammengesetztes Einzelradfahrwerk nach Anspruch 1, dadurch gekennzeichnet, dass die virtuelle Lenkachse (35) die Ebene (36) der Schienenoberkante auf der der Fahrzeugmitte abgewandten Seite der durch den Radaufstandspunkt (P) definierten Ebene durchstösst, wodurch sich ein negativer Lenkrollradius (rₗ) ergibt.

8. Zusammengesetztes Einzelradfahrwerk nach Anspruch 1, dadurch gekennzeichnet, dass sich die Federung am Wagenkasten bzw. dem Fahrzeug abstützt und direkt, über die Lenker (37) oder über den Federträger (32) mit dem Getriebegehäuse (18) verbunden ist.

9. Zusammengesetztes Einzelradfahrwerk nach einem der Ansprüche 1 bis 8, dadurch gekennzeichnet, dass das vom Motor auf die Radantriebseinheit wirkende Antriebsmoment (Tₐₙ) dem aus negativem Lenkrollradius (rₗ) und Radvortriebskraft (Fᵥ) gebildeten Störmoment betragsmässig gleich, jedoch entgegengesetzt gerichtet ist. Die Gleichung lautet
${\text{|T}}_{\text{an}} {\text{| - |F}}_{\text{v}} {\text{. r}}_{\text{l}} \text{| = 0}$
